# EUROPÄISCHE PATENTSCHRIFT

(11) **EP 1 846 656 B1**
(45) Veröffentlichungstag und Bekanntmachung des Hinweises auf die Patenterteilung: **12.04.2017**
(21) Anmeldenummer: 05823893.2
(22) Anmeldetag: 16.12.2005
(51) Int. Cl.: F02M 65/00, F02M 61/16, F02M 51/00, F02M 63/00, F02M 47/02, F02M 57/02, F02M 59/10

(54) **ELEKTRISCHE TRENNUNG IN KRAFTSTOFFINJEKTOREN**
ELECTRIC SEPARATION IN FUEL INJECTORS
SEPARATION ELECTRIQUE DANS DES INJECTEURS DE CARBURANT

(30) Priorität: 31.01.2005 DE 102005004327
(43) Veröffentlichungstag der Anmeldung: 24.10.2007
(73) Patentinhaber: ROBERT BOSCH GMBH, 70442 Stuttgart (DE)
(72) Erfinder: BUTSCHER, Christoph, 71088 Holzgerlingen (DE); FRASCH, Juergen, 71229 Leonberg (DE); WEHR, Stephan, 70839 Gerlingen (DE); FLEIG, Michael, 37308 Heiligenstadt (DE)
(86) Internationale Anmeldenummer: PCT/EP2005/056850
(87) Internationale Veröffentlichungsnummer: WO 2006/081896

(56) Entgegenhaltungen:
- DE-A1-102004 008 349
- DE-C1- 10 154 576
- GB-A- 2 341 893
- US-A1- 2002 088 879
- US-A1- 2003 150 930
- US-A1- 2003 224 664

## Beschreibung

### Technisches Gebiet

Bei Kraftstoffeinspritzsystemen für direkteinspritzende Verbrennungskraftmaschinen kommen Kraftstoffinjektoren zum Einsatz, welche ein oder mehrere elektrisch ansteuerbare Ventile enthalten. So kann beispielsweise ein elektrisch ansteuerbares Magnet- oder Piezoventil zur Steuerung eines Nadelventils und somit zur Steuerung des Einspritzverlaufs vorgesehen sein. Weitere Ventile können beispielsweise für eine Druckübersetzung eingesetzt werden. Das separate Testen der Funktionalität der einzelnen Ventile und der mit diesen Ventilen verbundenen oder von diesen Ventilen gesteuerten Komponenten stellt jedoch häufig eine Herausforderung dar.

### Stand der Technik

Da das bzw. die elektrisch ansteuerbaren Ventile typischerweise im Inneren eines Injektorkörpers untergebracht sind, bereitet die Herstellung, das Testen und die elektrische Kontaktierung dieser elektrisch ansteuerbaren Ventile sowie die Wartung der elektrisch ansteuerbaren Ventile oft erhebliche technische Schwierigkeiten.

In vielen Fällen befindet sich an der Oberseite des Injektorkörpers ein elektrischer Kontakt, welcher mit einem entsprechenden, außerhalb des Injektorkörpers befindlichen Steuersystem und Energieversorgungssystem verbunden werden kann. Über diesen Kontakt (wobei es sich um Mehrfachstecker oder um mehrere einzelne Stecker handeln kann) werden in der Regel alle im Inneren des Injektorkörpers aufgenommenen elektrisch ansteuerbaren Ventile angesteuert. Im Inneren des Injektorkörpers muss dieser elektrische Kontakt mit entsprechenden Kontakten des bzw. der elektrisch ansteuerbaren Ventile des Einspritzsystems verbunden werden. Diese Verbindung erfolgt üblicherweise mittels flexibler elektrischer Kabel und eines einfachen Lötprozesses.

Dieses Verfahren zur elektrischen Kontaktierung der elektrisch ansteuerbaren Ventile ist jedoch mit verschiedenen Nachteilen verbunden. So ist das Verfahren technisch sehr aufwändig, da üblicherweise die Kabel von Hand an die entsprechenden elektrischen Kontakte angelötet werden müssen. Dieser Prozessschritt verursacht in der Praxis einen hohem Aufwand und Zeitbedarf. Weiterhin ist die Verbindung zwischen den elektrisch ansteuerbaren Ventilen und dem elektrischen Kontakt auf dem Injektorkörper nur schwer wieder lösbar. Für eine Demontage bzw. ein Zerlegen des Injektorkörpers müssen typischerweise gelötete oder geschweißte Verbindungen wieder getrennt werden. Ein derartig aufwändiger Prozess bewirkt, dass eine Wartung der Injektoren bzw. einen Austausch von Einzelteilen des Injektorkörpers in vielen Fällen unrentabel ist.

Zudem bereitet bei diesem Verfahren das Testen der verschiedenen Funktionalitäten der Kraftstoffinjektoren teilweise erhebliche Probleme. In vielen Fällen muss der Kraftstoffinjektor, wenn im montierten Zustand beim Testen eine Fehlfunktion auftritt, zumeist wieder aufwändig zerlegt werden. Nach erfolgter Reparatur bzw. nach Austausch einzelner Komponenten (z. B. eines elektrisch ansteuerbaren Ventils) und erneuter Montage muss dann wiederum die Funktionalität getestet werden. Dieses Verfahren ist in vielen Fällen zu aufwändig und somit unrentabel.

DE 10 2004 008 349 A1 bezieht sich auf ein Brennstoffeinspritzsystem, das zwei Common-Rail-Körper zur Einspritzung von Brennstoff mit zwei unabhängig voneinander gesteuerten Drücken umfasst. Das Brennstoffeinspritzsystem weist mindestens eine Brennstoffeinspritzvorrichtung auf, mit einem Einspritzvorrichtungskörper, der unterteilt ist in einen Brennstoffdruckteil mit einer Brennstoffdruckanordnung und ein Einspritzteil mit einer direkt gesteuerten Düsenanordnung. Die Brennstoffdruckanordnung ist mit einer ersten elektrischen Betätigungsvorrichtung gekoppelt, die direkt gesteuerte Düsenanordnung mit einer zweiten elektrischen Betätigungsvorrichtung. Die zweite elektrische Betätigungsvorrichtung weist ein Paar elektrischer Anschlüsse auf, wobei eine dazu passende elektrische Verlängerung innerhalb des Einspritzvorrichtungskörpers ausgebildet ist. Diese mündet in Anschlüsse für isolierte Leiter außerhalb des Brennstoffdruckteiles.

DE 10 2004 008 349 A1 beschreibt einen Krafstoffinjektor gemäß dem Oberbegriff des Anspruchs 1.

### Darstellung der Erfindung

Erfindungsgemäß wird daher ein Kraftstoffinjektor zum Einspritzen von Kraftstoff in eine Brennkammer eines Verbrennungsmotors sowie ein Verfahren zur Herstellung eines derartigen Kraftstoffinjektors vorgeschlagen, welche die beschriebenen Nachteile des Standes der Technik vermeiden. Ein Grundgedanke der vorliegenden Erfindung besteht darin, dass ein Injektorkörper des Kraftstoffinjektors mindestens zwei getrennte Funktionseinheiten aufweist, welche (beispielsweise zumindest bezüglich jeweils mindestens einer Funktionalität) unabhängig voneinander funktionsfähig und unabhängig voneinander testbar sind. Erfindungsgemäß weist eine erste Funktionseinheit ein Steuermodul zur Steuerung einer Druckübersetzung eines Kraftstoffdrucks und eine zweite Funktionseinheit ein Düsenmodul zum Ansteuern eines Einspritzvorgangs durch ein Einspritzventilglied auf. Die Funktionseinheiten sind reversibel über mindestens ein kraftschlüssiges Verbindungselement (beispielsweise eine Überwurfmutter) und mindestens einen Positionierungsstift miteinander verbunden. Anstelle eines oder mehrere Positionierungsstifte können erfindungsgemäß auch gleichwirkende Mittel eingesetzt werden, beispielsweise Vorsprünge im Gehäuse einer Funktionseinheit, welche in entsprechende Nuten in der jeweils anderen Funktionseinheit eingreifen und so ein Verdrehen der Funktionseinheiten relativ zueinander verhindern und die Positionierung der Funktionseinheiten relativ zueinander erleichtern.

Die beiden Funktionseinheiten weisen jeweils mindestens ein elektrisch ansteuerbares Ventil (beispielsweise ein Magnetventil) auf. Weiterhin weist der Kraftstoffinjektor mindestens einen von einer Außenseite des Injektorkörpers zugänglichen elektrischen Injektorkörperkontakt auf, wobei das zweite elektrisch ansteuerbare Ventil mindestens einen Ventilkontakt aufweist, und wobei der mindestens eine elektrische Ventilkontakt und der mindestens eine elektrische Injektorkörperkontakt zumindest teilweise über mindestens einen unter seiner eigenen Gewichtskraft im Wesentlichen formstabilen elektrischen Massivleiter verbunden sind. Diese elektrische Verbindung zwischen Ventilkontakten und Injektorkörperkontakt umfasst auch mindestens einen elektrischen Steckkontakt, in welchen der mindestens eine elektrische Massivleiter eingesteckt wird.

Der erfindungsgemäße Kraftstoffinjektor ermöglicht ein im Vergleich zum Stand der Technik stark vereinfachtes Herstellungsverfahren. So kann insbesondere zunächst eine erste Funktionseinheit hergestellt und getestet werden, beispielsweise bezüglich der Funktionalität eines elektrisch ansteuerbaren Ventils. Anschließend oder parallel dazu wird eine zweite Funktionseinheit hergestellt und getestet, beispielsweise wiederum bezüglich der Funktionalität eines elektrisch ansteuerbaren Ventils. Schließlich werden die Funktionseinheiten mittels des kraftschlüssigen Verbindungselements reversibel miteinander verbunden, wobei eine elektrische Verbindung zwischen dem mindestens einen Injektorkörperkontakt dem mindestens einen Ventilkontakt hergestellt wird, beispielsweise mittels Einsteckens in einen elektrischen Steckkontakt.

Das separate Testen der einzelnen Funktionseinheiten erhöht die Prozessstabilität bei der Herstellung der Kraftstoffinjektoren erheblich und ermöglicht es, Fehler (beispielsweise elektrische Fehler der einzelnen Ventile) frühzeitig zu erkennen und ggf. zu beheben. Die Funktionseinheiten können somit auch getrennt und unabhängig voneinander produziert werden. Auch eine einfache Demontage und Instandsetzung zu Wartungszwecken ist möglich. Dadurch werden Herstellungs- und Instandhaltungskosten insgesamt gesenkt und die Zuverlässigkeit der Kraftstoffinjektoren erhöht.

### Zeichnung

Im Folgenden wird die Erfindung anhand der in den Figuren dargestellten Ausführungsbeispielen näher beschrieben. Gleiche Bezugsziffern bezeichnen dabei gleiche bzw. einander in ihrer Funktion entsprechende Bauteile.

Im Einzelnen zeigt:
- Figur 1: eine Schnittdarstellung eines eine erste Funktionseinheit (Steuereinheit) und eine zweite Steuereinheit (Düseneinheit) aufweisenden Kraftstoffinjektors;
- Figur 2A: eine perspektivische Darstellung der Trennung von Steuereinheit und Düseneinheit;
- Figur 2B: eine perspektivische Darstellung der Steuereinheit;
- Figur 2C: eine perspektivische Teildarstellung der Düseneinheit;
- Figur 3A: eine perspektivische Darstellung einer mittels Positionierstiften relativ zu einer Düseneinheit positionierten Steuereinheit;
- Figur 3B: eine perspektivische Darstellung der Funktionseinheiten gemäß Figur 3A nach Zusammenstecken von Steuereinheit und Düseneinheit;
- Figur 3C: eine perspektivische Darstellung einer kraftschlüssigen Verbindung der beiden Funktionseinheiten gemäß Figur 3B mittels einer Überwurfmutter; und
- Figur 4: einen Ablaufplan eines erfindungsgemäßen Verfahrens.

### Ausführungsvarianten

In Figur 1 ist eine Gesamtansicht eines bevorzugten Ausführungsbeispiels eines Injektorkörpers 110 für ein Common-Rail-Einspritzsystem dargestellt. Der Injektorkörper 110 ist an den Stoßfugen 124, 126, 128 und 130 in im Wesentlichen fünf Funktionsmodule 132, 134, 136, 138, 140 zerlegbar: ein Steuermodul 132, eine Dichtplatte 134, ein Leitungsanschlussmodul 136, ein Druckübersetzermodul 138 und ein Düsenmodul 140. Das Druckübersetzermodul 138 dient im Wesentlichen dazu, einen Kraftstoffdruck, welcher von einer externen Druckquelle beispielsweise über einen Hochdrucksammelraum (Common Rail), an dem Kraftstoffinjektor zur Verfügung gestellt wird (beispielsweise 1000 bar), in einen zweiten Druck (beispielsweise 2200 bar) zu übersetzen, damit zwei Arbeitsdrücke für den Einspritzvorgang zur Verfügung stehen. Das Düsenmodul 140 weist ein Einspritzventilglied 146 (in Figur 1 nur symbolisch angedeutet), beispielsweise eine Düsennadel, auf, welches den eigentlichen Einspritzvorgang in den Brennraum einer Verbrennungskraftmaschine (beispielsweise über Einspritzöffnungen) steuert.

Die Module 132, 134, 136 und 140 sind in diesem Ausführungsbeispiel in zwei Funktionseinheiten 148, 150 gruppiert: eine das Steuermodul 132 und die Dichtplatte 134 umfassende Steuereinheit 148 und eine das Leitungsanschlussmodul 136, das Druckübersetzermodul 138 und das Düsenmodul 140 umfassende Düseneinheit 150. Diese beiden Funktionseinheiten 148 und 150 sind durch die zweite Stoßfuge 126 voneinander getrennt und werden durch eine Überwurfmutter 152 reversibel miteinander verbunden. Weiterhin sind die Funktionseinheiten 148, 150 noch über die Positionierstifte 154 (in der Schnittdarstellung gem. Figur 1 ist nur einer der Positionierstifte 154 zu erkennen) miteinander verbunden, welche jeweils in entsprechenden Positionierbohrungen 156 im Steuermodul 132, in der Dichtplatte 134 und im Leitungsanschlussmodul 136 aufgenommen sind.

Weiterhin weist der Injektorkörper 110 zwei Magnetventile 111, 112 auf: ein im Steuermodul 132 angeordnetes erstes Magnetventil 111 zur Steuerung der Druckübersetzung im Druckübersetzermodul 138, sowie ein zweites, im Düsenmodul 140 angeordnetes Magnetventil 112 zur Steuerung des eigentlichen Einspritzvorgangs über das Einspritzventilglied 146.

Die Trennbarkeit der beiden Funktionseinheiten 148, 150 entlang der zweiten Stoßfuge 126 bewirkt, dass das ("trockene") Steuermodul 132 und der unterhalb der ersten Stoßfuge 124 liegende ("nasse") Teil des Injektorkörpers 110 getrennt konstruiert, gefertigt und getestet werden können, um anschließend zusammengesetzt zu werden. Zudem lassen sich aufgrund dieser Trennbarkeit zu Wartungszwecken beispielsweise leicht einzelne Komponenten des Injektorkörpers 110 austauschen, was dem "System-Instandsetzungsgedanken" (SIS) entgegenkommt.

Das Magnetventil 112 im Düsenmodul 140 ist über zwei elektrische Ventilkontakte 114 elektrisch ansteuerbar. Der Injektorkörper 110 weist an seinem oberen Ende einen von oben zugänglichen elektrischen Injektorkörperkontakt 116 auf. Die Realisierung einer Zerlegbarkeit des Injektorkörpers 110 bzw. einer einfachen modularen Montage besteht bei der dargestellten modularen Bauweise des Injektorkörpers 110 darin, die Ventilkontakte 114 derart elektrisch mit dem Injektorkörperkontakt 116 zu verbinden, dass weiterhin eine einfache Montage und Zerlegbarkeit des Injektorkörpers gewährleistet ist.

Zur Verbindung der beiden elektrischen Ventilkontakte 114 mit dem Injektorkörperkontakt 116 sind in diesem Ausführungsbeispiel zwei Leiterkanäle 120 vorgesehen, welche sich durch die Module 138, 136 und 134 erstrecken. Die Leiterkanäle 120 werden dabei durch Bohrungen im Druckübersetzermodul 138, im Leitungsanschlussmodul 136 und in der Dichtplatte 134 gebildet. Bei zusammengesetztem Injektorkörper 110 sind diese Bohrungen jeweils an den Stoßfugen 128 und 126 bündig, so dass sich ein einzelner durchgehender Leiterkanal 120 ergibt.

Die einzelnen Bohrungen des Leiterkanals 120 weisen in diesem Ausführungsbeispiel in den einzelnen Modulen 138, 136, 134 jeweils einen geraden Verlauf auf. Auch ein gekrümmter Verlauf der Bohrungen ist mit der erfmdungsgemäßen Lösung realisierbar. Die Bohrungen in den einzelnen Modulen 138, 136, 134 weisen jedoch jeweils eine unterschiedliche Neigung zu einer Injektorachse 142 auf. Während der Leiterkanal 120 im Druckübersetzermodul 138 eine Neigung von 1° zur Injektorachse 142 aufweist, beträgt die Neigung in diesem Ausführungsbeispiel im Leitungsanschlussmodul 136 2,2°. Diese unterschiedlichen Neigungswinkel relativ zur Injektorachse 142 sind dadurch bedingt, dass sich der Injektorkörper 110 nach unten hin, also vom Steuermodul 132 hin zum Düsenmodul 140, in seinem Querschnitt verjüngt.

Die Verbindung zwischen den beiden elektrischen Ventilkontakten 114 des Magnetventils 112 und dem Injektorkörperkontakt 116 erfolgt in diesem Ausführungsbeispiel teilweise über zwei Massivleiter 118. Die Massivleiter 118 erstrecken sich durch die beiden Leiterkanäle 120 und verbinden die Ventilkontakte 114 mit elektrischen Steckkontakten 122, welche wiederum über eine elektrische Verbindung 144 (beispielsweise zwei jeweils an einem Ende mit einem elektrischen Steckkontakt 122 und an einem anderen Ende mit dem Injektorkörperkontakt 116 verlöteten Kabeln) mit dem Injektorkörperkontakt 116 verbunden sind. Dabei sind die Massivleiter 118 fest oder lösbar mit den Ventilkontakten 114 des Magnetventils 112 elektrisch verbunden.

Die Verbindung der Massivleiter 118 mit den Steckkontakten 122 erfolgt reversibel, so dass diese Verbindung bei der Montage des Injektorkörpers 110, also beim Zusammenstecken von Steuereinheit 148 und Düseneinheit 150 durch einfaches Hineinpressen der Massivleiter 118 in die Steckkontakte 122 erfolgen kann. Bei einer Wartung lassen sich die Massivleiter 118 hingegen leicht wieder aus den Steckkontakten 122 entfernen und somit der Injektorkörper 110 ohne Ablöten von elektrischen Verbindungen wieder in die beiden Funktionseinheiten 148, 150 zerlegen.

Die Massivleiter 118 sind dabei steif genug gewählt, dass sie einerseits ihre Form unter ihrem Eigengewicht nicht wesentlich verändern und sich somit problemlos durch die Leiterkanäle 120 mit ihren verschiedenen Neigungen zur Injektorachse 142 hindurchfädeln und in die Steckkontakte 122 einstecken lassen. Dabei sollten die Massivleiter eine gewisse Plastizität aufweisen, damit auch am Übergang zwischen Abschnitten der Leiterkanäle 120 mit verschiedenen Neigungswinkeln keine mechanischen Spannungen auftreten. Die Bezeichnung "Massivleiter" engt die Auswahl der Materialien nicht notwendigerweise auf Vollmaterialien ein, sondern es lassen sich beispielsweise auch Hohlleiter (Röhren) als Massivleiter 118 einsetzen, sofern sie eine ausreichende mechanische Steifigkeit aufweisen.

In dem in Figur 1 dargestellten Ausführungsbeispiel weisen die Massivleiter 118 CuSn6 mit einer Brinell-Härte zwischen 80 und 90 HB als Werkstoff auf, welches sonst beispielsweise als Schweißzusatz eingesetzt wird. Alternativ lassen sich jedoch beispielsweise auch CuA18, CuA18Ni2, CuA18Ni6, CuA19Fe, CuMn13A17, CuSi3, CuSn, Kupfer oder Neusilber einsetzen. Diese Werkstoffe erfüllen die oben genannten Anforderungen an die Härte und die Plastizität und sind weiterhin auch leicht durch Schweißen mit den Ventilkontakten 114 verbindbar. Die Härte der Werkstoffe sollte dabei zwischen 50 und 100 HB liegen, vorzugsweise zwischen 60 und 95 HB und besonders vorteilhaft zwischen 75 und 90 HB.

In den Figuren 2A bis 2C ist die Zusammensetzung des Kraftstoffinjektors aus den beiden einzelnen Funktionseinheiten 148 und 150 perspektivisch dargestellt. Insbesondere in Figur 2A ist zu erkennen, wie die Steuereinheit 148 und die Düseneinheit 150 entlang der Stoßfuge 126 voneinander getrennt werden können, indem die Überwurfmutter 152 gelöst wird. Dabei ist in Figur 2A auch zu erkennen, dass die Düseneinheit 150 einen Kraftstoffzufuhrstutzen 210 aufweist, über welchen die Düseneinheit 150 mit Kraftstoff versorgt werden kann. Dieser Kraftstoffzufuhrstutzen 210 kann beispielsweise mit einem Hochdrucksammelraum (Common-Rail) verbunden sein. Insbesondere kann dabei in diesem Ausführungsbeispiel die Dichtplatte 134 (siehe Figur 1), welche in der Steuereinheit 148 angeordnet ist, derart ausgestaltet sein, dass sie ein Eindringen von Kraftstoff über die Stoßfuge 126 aus der Düseneinheit 150 in die Steuereinheit 148 verhindert. Somit trennt, wie oben bereits beschrieben, die Stoßfuge 126 die "nasse" Düseneinheit 150 von der "trockenen" Steuereinheit 148. Dies trägt ebenfalls dazu bei, dass beide Funktionseinheiten 148, 150 separat herstellbar und separat testbar sind.

In Figur 2B ist eine Steuereinheit in perspektivischer Darstellung abgebildet. Hierbei ist zu erkennen, dass der Injektorkörperkontakt 116, welcher an der Oberseite der Steuereinheit 148 angeordnet ist, in diesem Ausführungsbeispiel vier einzelne Anschlussbolzen 212 aufweist. Über jeweils zwei dieser Anschlussbolzen 212 kann jeweils eines der beiden Magnetventile 111, 112 angesteuert werden.

Weiterhin ist in Figur 2B zu erkennen, dass in diesem Ausführungsbeispiel zwei Positionierungsstifte 154 in die Steuereinheit 148 eingelassen sind. Diese Positionierungsstifte 154 können beispielsweise fest oder lösbar in entsprechende Positionierbohrungen 156 der Steuereinheit 148 eingelassen sein (siehe Figur 1). Wie oben bereits beschrieben, können dabei erfindungsgemäß anstelle von Positionierungsstiften 154 auch andere Vorrichtung eingesetzt werden, welche eine Positionierung der Funktionseinheiten 148, 150 relativ zueinander vereinfachen und ein Verdrehen der Funktionseinheiten 148, 150 relativ zueinander verhindern. Insbesondere sind hierbei Vorsprünge und entsprechende Nuten zu nennen.

In Figur 2C ist in perspektivischer Teildarstellung das obere Ende der Düseneinheit 150 dargestellt. Dabei ist zu erkennen, dass die oberen Enden der Massivleiter 118 aus dem Leitungsanschlussmodul 136 herausragen. Die Massivleiter 118 sind zur Isolierung gegen den Injektorkörper 110 mit Schrumpfschläuchen 214 umhüllt, wobei jedoch die oberen Enden zur Kontaktierung abisoliert sind. Wie im Zusammenhang mit Figur 1 zu erkennen, werden beim Zusammenstecken der Funktionseinheiten 148, 150 die oberen Enden der Massivleiter 118 durch Leiterkanäle 120 in der Dichtplatte 134 geschoben und in die Steckkontakte 122 eingesteckt. Zusätzlich sind oben auf die Enden der Massivleiter 118 in diesem Ausführungsbeispiel O-Ringe 216 aufgesteckt, welche ein Eindringen von Kraftstoff aus der Düseneinheit 150 entlang der Massivleiter 118 in die Steuereinheit 148 zusätzlich verhindern sollen.

Weiterhin sind in Figur 2C auch die Mündungen der Positionierbohrungen 156 zu erkennen, in welche die Positionierstifte 154 der Steuereinheit 148 beim Zusammenfügen der beiden Funktionseinheiten 148, 150 eingeschoben werden, um eine exakte Positionierung von Steuereinheit 148 relativ zur Düseneinheit 150 zu gewährleisten und so ein "blindes" Einstecken der Massivleiter 118 in die Steckkontakte 122 zu ermöglichen.

In den Figuren 3A bis 3C ist ein Zusammenfügen der Funktionseinheiten 148, 150 perspektivisch dargestellt. Zunächst werden, wie in Figur 3A dargestellt, die Positionierstifte 154, welche, wie in Figur 2B zu erkennen, in diesem Ausführungsbeispiel fest mit der Steuereinheit 148 verbunden sind, in die Positionierbohrungen 156 der Düseneinheit 150 eingeschoben. Dadurch wird die Steuereinheit 148 relativ zur Düseneinheit 150 positioniert, so dass sich beide Funktionseinheiten 148, 150 nicht mehr relativ zueinander verdrehen können. Damit haben auch die Steckkontakte 122 relativ zu den oberen Enden der Massivleiter 118 bereits die richtige Position. Somit ist ein "blindes" Zusammenfügen beider Funktionseinheiten 148, 150 durch eine Bewegung der Steuereinheit 148 in Fügerichtung 310 möglich, wobei die oberen Enden der Massivleiter 118 in die Steckkontakte 122 eingesteckt werden und somit eine elektrische Verbindung zwischen den Ventilkontakten 114 des zweiten Magnetventils 112 und dem Injektorkörperkontakt 116 hergestellt wird (siehe Figur 1). Der Zustand der beiden Funktionseinheiten 148, 150 nach Zusammenstecken der beiden Funktionseinheiten 148, 150 ist in Figur 2B perspektivisch dargestellt. Die Überwurfmutter 152 ist dabei in den Figuren 3A und 3B aus Übersichtlichkeitsgründen weggelassen. Nach dem Zusammenstecken der beiden Funktionseinheiten 148, 150 werden beide Funktionseinheiten 148, 150 durch Niederschrauben der Überwurfmutter 152 kraftschlüssig miteinander verbunden. Zu Wartungszwecken kann diese Verbindung durch die Überwurfmutter 152 leicht wieder gelöst werden, so dass beispielsweise beide Funktionseinheiten 148, 150 separat voneinander überprüft und gewartet werden können.

In Figur 4 ist ein schematischer Ablaufplan eines erfindungsgemäßen Verfahren zur Herstellung eines Kraftstoffinjektors schematisch dargestellt. Die abgebildeten Verfahrensschritte müssen nicht notwendigerweise in der dargestellten Reihenfolge durchgeführt werden, und es können auch noch weitere, in Figur 4 nicht dargestellte Verfahrensschritte durchgeführt werden.

In einem ersten Verfahrensschritt 410 wird eine erste Funktionseinheit 148 eines Kraftstoffinjektors hergestellt, welche mindestens einen Injektorkörperkontakt 116 und mindestens ein erstes elektrisch ansteuerbares Ventil 111 aufweist. In Verfahrensschritt 412 wird eine erste Funktionalität der ersten Funktionseinheit 148, insbesondere eine elektrische Funktion des ersten elektrisch ansteuerbaren Ventils 111, überprüft.

Unabhängig von den Verfahrensschritten 410 und 412 wird in Verfahrensschritt 414 eine zweite Funktionseinheit 150 hergestellt, welche mindestens ein zweites elektrisch ansteuerbares Ventil 112 mit mindestens einem elektrischen Ventilkontakt 114 aufweist. In Verfahrensschritt 416 wird eine zweite Funktionalität dieser zweiten Funktionseinheit 150, insbesondere eine elektrische Funktion des zweiten elektrisch ansteuerbaren Ventils 112, überprüft. In dem (optionalen) Verfahrensschritt 418 werden dann beide Funktionseinheiten 148, 150 durch mindestens einen Positionierungsstift 154 relativ zueinander positioniert. Anschließend werden in Verfahrensschritt 420 die erste Funktionseinheit 148 und die zweite Funktionseinheit 150 an einer Stoßfuge 126 mittels mindestens eines kraftschlüssigen Verbindungselements 152 reversibel miteinander verbunden, wobei eine elektrische Verbindung zwischen dem mindestens einen Injektorkörperkontakt 116 und dem mindestens einen Ventilkontakt 114 hergestellt wird.

**Bezugszeichenliste**

| | | | |
|---|---|---|---|
| 110 | Injektorkörper | 410 | Herstellung erste Funktionseinheit |
| 111 | Magnetventil im Steuermodul | 412 | Testen erste Funktionseinheit |
| 112 | Magnetventil im Düsenmodul | 414 | Herstellung zweite Funktionseinheit |
| 114 | Ventilkontakt | 416 | Testen zweite Funktionseinheit |
| 116 | Injektorkörperkontakt | 418 | Positionierung der Funktionseinheiten |
| 118 | Massivleiter | 420 | Verbindung der Funktionseinheiten |
| 120 | Leiterkanal | | |
| 122 | Steckkontakte | | |
| 124 | erste Stoßfuge | | |
| 126 | zweite Stoßfuge | | |
| 128 | dritte Stoßfuge | | |
| 130 | vierte Stoßfuge | | |
| 132 | Steuermodul | | |
| 134 | Dichtplatte | | |
| 136 | Leitungsanschlussmodul | | |
| 138 | Druckübersetzermodul | | |
| 140 | Düsenmodul | | |
| 142 | Injektorachse | | |
| 144 | elektrische Verbindung | | |
| 146 | Einspritzventilglied | | |
| 148 | Steuereinheit | | |
| 150 | Düseneinheit | | |
| 152 | Überwurfmutter | | |
| 154 | Positionierstifte | | |
| 156 | Positionierbohrungen | | |
| | | | |
| 210 | Kraftstoffzufuhrstutzen | | |
| 212 | Anschlussbolzen | | |
| 214 | Schrumpfschlauch | | |
| 216 | O-Ringe | | |
| | | | |
| 310 | Fügerichtung | | |

## Patentansprüche

1. Kraftstoffinjektor zum Einspritzen von Kraftstoff in eine Brennkammer eines Verbrennungsmotors,
- wobei der Kraftstoffinjektor einen Injektorkörper (110) aufweist,
- wobei der Injektorkörper (110) eine erste Funktionseinheit (148) aufweist, umfassend ein Steuermodul (132) mit mindestens einem ersten elektrisch ansteuerbaren Ventil (111) zur Steuerung einer Druckübersetzung in einem Druckübersetzungsmodul (138),
- wobei der Injektorkörper (110) mindestens eine von der ersten Funktionseinheit (148) verschiedene und mindestens ein zweites elektrisch ansteuerbares Ventil (112) aufweisende zweite Funktionseinheit (150) aufweist, umfassend das Druckübersetzermodul (138) und ein Düsenmodul (140),
- wobei die erste Funktionseinheit (148) und die zweite Funktionseinheit (148) durch mindestens ein kraftschlüssiges Verbindungselement (152) und mindestens einen Positionierungsstift (154) an einer Stoßfuge (126) reversibel verbunden sind,
**dadurch gekennzeichnet, dass** die erste Funktionseinheit (148) mindestens einen von einer Außenseite des Injektorkörpers (110) zugänglichen elektrischen Injektorkörperkontakt (116) aufweist, wobei das zweite elektrisch ansteuerbare Ventil (112) mindestens einen Ventilkontakt (114) aufweist, und wobei der mindestens eine elektrische Ventilkontakt (114) und der mindestens eine elektrische Injektorkörperkontakt (116) zumindest teilweise über mindestens einen unter seiner eigenen Gewichtskraft im Wesentlichen formstabilen elektrischen Massivleiter (118) verbunden sind, wobei der Injektorkörperkontakt (116) von oben zugänglich ist.

2. Kraftstoffinjektor gemäß dem vorhergehenden Anspruch, **dadurch gekennzeichnet, dass** das kraftschlüssige Verbindungselement (152) mindestens eine Überwurfmutter (152) aufweist.

3. Kraftstoffinjektor gemäß dem vorhergehenden Anspruch, **gekennzeichnet durch** mindestens einen elektrischen Steckkontakt (122) zum Einstecken des mindestens einen elektrischen Massivleiters (118) zum Herstellen einer elektrischen Verbindung zwischen dem Injektorkörperkontakt (116) und dem mindestens einen Ventilkontakt (114).

4. Kraftstoffinjektor gemäß einem der vorhergehenden Ansprüche, **dadurch gekennzeichnet, dass** das erste elektrisch ansteuerbare Ventil (111) und/oder das zweite elektrisch ansteuerbare Ventil (112) mindestens ein Magnetventil (111, 112) aufweist.

5. Verfahren zur Herstellung eines Kraftstoffinjektors gemäss einem der vorhergehenden Ansprüche mit folgenden Schritten:
a) eine erste Funktionseinheit (148) des Kraftstoffinjektors wird hergestellt, wobei die erste Funktionseinheit (148) mindestens einen Injektorkörperkontakt (116) und mindestens ein Steuermodul (132) mit mindestens einem ersten elektrisch ansteuerbaren Ventil (111) zur Steuerung einer Druckübersetzung aufweist;
b) eine erste Funktionalität der ersten Funktionseinheit (148), insbesondere eine elektrische Funktion des ersten elektrisch ansteuerbaren Ventils (111), wird überprüft;
c) eine zweite Funktionseinheit (150) wird hergestellt, wobei die zweite Funktionseinheit (150) mindestens ein Druckübersetzermodul (138) und ein Düsenmodul (140) mit einem zweiten elektrisch ansteuerbaren Ventil (112) und mindestens einem elektrischen Ventilkontakt (114) aufweist;
d) eine zweite Funktionalität der zweiten Funktionseinheit (150), insbesondere eine elektrische Funktion des zweiten elektrisch ansteuerbaren Ventils (112), wird überprüft;
e) die erste Funktionseinheit (148) und die zweite Funktionseinheit (150) werden an einer Stoßfuge (126) mittels mindestens eines kraftschlüssigen Verbindungselements (152) reversibel miteinander verbunden, wobei eine elektrische Verbindung zwischen dem mindestens einen Injektorkörperkontakt (116) und dem mindestens einen Ventilkontakt (114) hergestellt wird,
**dadurch gekennzeichnet, dass** im Verfahrensschritt e) mindestens ein unter seiner eigenen Gewichtskraft im Wesentlichen formstabiler elektrischer Massivleiter (118) in mindestens einen elektrischen Steckkontakt (122) eingesteckt wird, und der Injektorkörperkontakt (116) von oben zugänglich ist.

6. Verfahren gemäß dem vorhergehenden Anspruch, **gekennzeichnet durch** folgenden zusätzlichen Schritt:
f) die erste Funktionseinheit (148) und die zweite Funktionseinheit (150) werden durch mindestens einen Positionierungsstift (154) relativ zueinander positioniert.

## Claims

1. Fuel injector for injecting fuel into a combustion chamber of an internal combustion engine,
- wherein the fuel injector has an injector body (110),
- wherein the injector body (110) has a first functional unit (148) comprising a control module (132) with at least one first electrically driveable valve (111) for controlling pressure intensification in a pressure intensification module (138),
- wherein the injector body (110) has at least one second functional unit (150) which is different from the first functional unit (148) and has at least one second electrically driveable valve (112), comprising the pressure intensifier module (138) and a nozzle module (140),
- wherein the first functional unit (148) and the second functional unit (148) are reversibly connected by at least one non-positive connecting element (152) and at least one positioning pin (154) at a butt joint (126),
**characterized in that** the first functional unit (148) has at least one electrical injector body contact (116) which is accessible from an outer side of the injector body (110), wherein the second electrically driveable valve (112) has at least one valve contact (114), and wherein the at least one electrical valve contact (114) and the at least one electrical injector body contact (116) are connected at least partially by means of at least one electrical solid conductor (118) which is substantially dimensionally stable under its own weight, wherein the injector body contact (116) is accessible from above.

2. Fuel injector according to the preceding claim, **characterized in that** the non-positive connecting element (152) has at least one union nut (152).

3. Fuel injector according to the preceding claim, **characterized by** at least one electrical plug contact (122) for insertion of the at least one electrical solid conductor (118) for establishing an electrical connection between the injector body contact (116) and the at least one valve contact (114).

4. Fuel injector according to one of the preceding claims, **characterized in that** the first electrically driveable valve (111) and/or the second electrically driveable valve (112) has at least one solenoid valve .(111, 112).

5. Method for producing a fuel injector according to one of the preceding claims, comprising the following steps:
a) a first functional unit (148) of the fuel injector is produced, wherein the first functional unit (148) has at least one injector body contact (116) and at least one control module (132) with at least one first electrically driveable valve (111) for controlling pressure intensification;
b) a first functionality of the first functional unit (148), in particular an electrical function of the first electrically driveable valve (111), is checked;
c) a second functional unit (150) is produced, wherein the second functional unit (150) has at least one pressure intensifier module (138) and a nozzle module (140) with a second electrically driveable valve (112) and at least one electrical valve contact (114);
d) a second functionality of the second functional unit (150), in particular an electrical function of the second electrically driveable valve (112), is checked;
e) the first functional unit (148) and the second functional unit (150) are reversibly connected to one another at a butt joint (126) by means of at least one non-positive connecting element (152), wherein an electrical connection is established between the at least one injector body contact (116) and the at least one valve contact (114),
**characterized in that**, in method step e), at least one electrical solid conductor (118), which is substantially dimensionally stable under its inherent weight, is inserted into at least one electrical plug contact (122), and the injector body contact (116) is accessible from above.

6. Method according to the preceding claim, **characterized by** the following additional steps:
f) the first functional unit (148) and the second functional unit (150) are positioned relative to one another by at least one positioning pin (154).

## Revendications

1. Injecteur de carburant destiné à injecter un carburant dans une chambre de combustion d'un moteur à combustion interne,
- dans lequel l'injecteur de carburant comporte un corps d'injecteur (110),
- dans lequel le corps d'injecteur (110) comporte une unité fonctionnelle (148), comprenant un module de commande (132) doté d'au moins une soupape (111) pouvant être commandée électriquement afin de commander un amplificateur de pression dans un module d'amplification de pression (138),
- dans lequel l'injecteur (110) comporte au moins une seconde unité fonctionnelle (150) différente de la première unité fonctionnelle (148) et comporte au moins une seconde soupape (112) pouvant être commandée électriquement, comprenant le module d'amplification de pression (138) et un module à buse (140),
- dans lequel la première unité fonctionnelle (148) et la seconde unité fonctionnelle (148) sont reliées de manière réversible par au moins un élément de liaison (152) à complémentarité de force et par au moins un plot de positionnement (154) sur un joint (126), **caractérisé en ce que** la première unité fonctionnelle (148) comporte au moins un contact de corps d'injecteur électrique (116) accessible depuis une face externe du corps d'injecteur (110), dans lequel la seconde soupape (112) pouvant être commandée électriquement comporte au moins un contact de soupape (114), et dans lequel l'au moins un contact électrique de soupape (114) et l'au moins un contact de corps d'injecteur électrique (116) est accessible au moins partiellement par le haut, par l'intermédiaire d'au moins un conducteur électrique massif (118) de forme sensiblement stable sous sa propre force pondérale, dans lequel le contact de corps d'injecteur (116) est accessible par le haut.

2. Injecteur de carburant selon la revendication précédente, **caractérisé en ce que** l'élément de liaison (152) à complémentarité de force comporte au moins un écrou de raccordement (152).

3. Injecteur de carburant selon l'une quelconque des revendications précédentes, **caractérisé par** au moins un contact électrique enfichable (122) destiné à enficher l'au moins un conducteur électrique massif (118) afin d'établir une liaison électrique entre le contact de corps d'injecteur (116) et l'au moins un contact de soupape (114).

4. Injecteur de carburant selon l'une quelconque des revendications précédentes, **caractérisé en ce que** la première soupape pouvant être commandée électriquement (111) et/ou la seconde soupape pouvant être commandée électriquement (112) comporte au moins une soupape magnétique (112, 111).

5. Procédé de fabrication d'un injecteur de carburant selon l'une quelconque des revendications précédentes, comprenant les étapes suivantes :
a) une première unité fonctionnelle (148) de l'injecteur de carburant est fabriquée, dans lequel la première unité fonctionnelle (148) comporte au moins un contact de corps d'injecteur (116) et au moins un module de commande (132) présentant au moins une première soupape pouvant être commandée électriquement (111) afin de commander une amplification de pression,
b) une première fonctionnalité de la première unité fonctionnelle (148), notamment une fonction électrique de la première soupape pouvant être commandée électriquement (111), est vérifiée ;
c) une seconde unité fonctionnelle (150) est réalisée, dans lequel la seconde unité fonctionnelle (150) comporte au moins un module d'amplification de pression (138) et un module à buse (140) comportant une seconde soupape pouvant être commandée électriquement (112) et au moins un contact électrique de soupape (114) ;
d) une seconde fonctionnalité de la seconde unité fonctionnelle (150), notamment une fonction électrique de la seconde soupape pouvant être commandée électriquement (112), est vérifiée ;
e) la première unité fonctionnelle (148) et la seconde unité fonctionnelle (150) sont reliées l'une à l'autre de manière réversible au niveau d'un joint (126) au moyen d'au moins un élément de liaison à complémentarité de force (152), dans lequel une première liaison électrique entre l'au moins un contact de corps d'injecteur (116) et l'au moins un contact de soupape (114) est établie,
**caractérisé en ce que**, lors de l'étape de procédé e), au moins un conducteur électrique massif de forme sensiblement stable (118) est enfiché sous son propre poids dans au moins un contact électrique d'enfichage (122), et le contact de corps d'injecteur (116) est accessible par le haut.

6. Procédé selon la revendication précédente, **caractérisé par** l'étape supplémentaire suivante :
f) la première unité fonctionnelle (148) et la seconde unité fonctionnelle (150) sont positionnées l'une par rapport à l'autre par au moins un plot de positionnement (154).
